# EUROPÄISCHE PATENTANMELDUNG

(11) **EP 1 591 042 A1**
(43) Veröffentlichungstag der Anmeldung: **02.11.2005**
(21) Anmeldenummer: 05007705.6
(22) Anmeldetag: 08.04.2005
(51) Int. Cl.: A47C 17/04, A47C 17/14

(54) **Sofa**

(30) Priorität: 29.04.2004 DE 202004006858 U
(71) Anmelder: Rolf Benz AG & Co. KG, 72202 Nagold (DE)
(72) Erfinder: Werner, Christian, D-21279 Hollenstedt/Appel (DE); Kirn, Thomas, D-72294 Grömbach (DE); Heinrich, Michael, D-72202 Nagold-Iselshausen (DE)
(74) Vertreter: Späth, Dieter

(57) **Zusammenfassung**

Die Erfindung betrifft ein Sofa (10) mit einem Sitz (14) und einer Rückenlehne (20). Zur Umwandlung in ein bequemes Liegemöbel schlägt die Erfindung vor, die Rückenlehne (20) mit einer Klammer (22) lösbar an eine Ablage (16) des Sofas (10) zu stecken.

## Beschreibung

Die Erfindung betrifft ein Sofa mit den Merkmalen des Oberbegriffs des Anspruchs 1.

Aufgabe der Erfindung ist es, ein Sofa vorzuschlagen, das sich mit wenigen Handgriffen in ein bequemes Liegemöbel umwandeln lässt.

Diese Aufgabe wird erfindungsgemäß mit den Merkmalen des Anspruchs 1 gelöst. Das erfindungsgemäße Sofa weist einen Sitz und eine Rückenlehne auf, wobei die Rückenlehne lösbar am Sofa befestigt ist und in befestigtem Zustand einen Teil einer Tiefe des Sitzes überdeckt. Die Rückenlehne überdeckt einen hinteren Bereich des Sitzes. Die Rückenlehne kann abgenommen werden, so dass die gesamte Fläche des Sitzes benutzt werden kann. Dadurch dass die Rückenlehne in befestigtem Zustand einen Teil der Tiefe des Sitzes überdeckt wird eine freie Tiefe des Sitzes auf eine angenehme, einer durchschnittlichen Oberschenkellänge eines Menschen angepasste Sitztiefe verkürzt, die ein bequemes Sitzen auf dem Sofa ermöglicht. Zum Liegen oder Schlafen wird die Rückenlehne abgenommen, so dass die gesamte Tiefe des Sitzes des Sofas nutzbar ist. Dies ermöglicht ein bequemes Liegen auf dem Sofa mit größerer Tiefe als der Sitztiefe.

Eine Ausgestaltung der Erfindung sieht eine Steckverbindung zur lösbaren Befestigung der Rückenlehne am Sofa vor. Insbesondere kann die Steckverbindung eine Klammer an der Rückenlehne aufweisen, mit der die Rückenlehne an eine Ablage in einem hinteren Bereich des Sofas gesteckt ist. Die Ablage ist beispielsweise ein horizontales Brett, auf dessen vorderen Rand die Rückenlehne mit ihrer Klammer gesteckt ist. Die Klammer oder Steckverbindung kann beispielsweise klammernd und/oder mit einer Schnappverbindung halten. Eine Schnappverbindung lässt sich durch eine Rille an einer Unter- und/oder Oberseite der Ablage und einen komplementären Wulst an einer Innenseite der Klammer verwirklichen. Die Klammer kann U-förmig sein und vorzugsweise mehrteilig aus Holz oder einstückig aus Metall und/oder aus Kunststoff bestehen.

Gemäß einer Ausgestaltung der Erfindung ist die Rückenlehne in Richtung einer Breite des Sofas verschiebbar oder an verschiedenen Stellen der Breite des Sofas befestigbar.

Die Erfindung wird nachfolgend anhand eines in der Zeichnung dargestellten Ausführungsbeispiels näher erläutert. Es zeigen:
Figur 1 ein erfindungsgemäßes Sofa in Seitenansicht;
Figur 2 eine Rückenlehne des Sofas in vergrößerter Darstellung; und
Figur 3 eine perspektivische Darstellung der Rückenlehne des Sofas aus Figur 1.

Das in Figur 1 dargestellte, erfindungsgemäße Sofa 10 weist ein Gestell 12 auf, auf dem ein gepolsterter Sitz 14 angebracht ist. An einer hinteren oder Rückseite des Sofas 10 steht das Gestell 12 nach oben über den Sitz 14 vor. Oberhalb des Sitzes 14 ist ein horizontales Brett als Ablage 16 am Gestell 12 befestigt. Die Ablage 16 überdeckt einen hinteren Bereich des Sitzes 14.

Auf einen vorderen Rand 18 der Ablage 16 ist eine Rückenlehne 20 gesteckt, d. h. die Rückenlehne 20 ist lösbar an der Ablage 16 befestigt. Zur lösbaren Befestigung weist die Rückenlehne 20 eine Klammer 22 an ihrer Rückseite auf. Im dargestellten und beschriebenen Ausführungsbeispiel der Erfindung ist die Klammer 22 mehrteilig aus miteinander verleimten und verschraubten Holzteilen zusammengesetzt. Andere Ausbildungen der Klammer beispielsweise aus Metall oder Kunststoff sind möglich. Die Klammer 22 besteht aus zwei doppelten Holzbrettern 24, die entlang eines Längsrandes mit einer Profilholzleiste 26 verleimt und verschraubt sind. Die doppelten Holzbretter 24 stehen von der Profilholzleiste 26 ab und bilden mit der Profilholzleiste 26 die U-förmige Klammer 22. Die doppelten Holzbretter 24 sind parallel zueinander und mit Abstand voneinander angeordnet, wobei der Abstand der doppelten Holzbretter 24 einer Dicke der Ablage 16 entspricht. Die Klammer 22 und damit die Rückenlehne 20 halten dadurch klemmend am vorderen Rand 18 der Ablage 16. Die Ablage 16 bzw. ihr vorderer Rand 18 und die Klammer 22 bilden eine Steckverbindung 23 für die Rückenlehne 20.

Eine der Klammer 22 abgewandte Seite der Profilholzleiste 26 steht schräg zur Klammer 22, an ihr ist eine Holzplatte 28 befestigt, die ein Gestell der Rückenlehne 20 bildet. Die Holzplatte 28 und die Klammer 22 auf ihrer Außenseite weisen zur Bildung der Rückenlehne 20 eine Polsterung 30 auf, die mit einem Bezug 32 überzogen ist. Durch die schräg stehende Holzplatte 28 weist die Rückenlehne 20 eine Neigung auf, die ein bequemes Anlehnen ermöglicht.

Die Ablage 16 und die Rückenlehne 20 überdecken einen Teil einer Tiefe des Sitzes 14, und zwar einen hinteren Bereich des Sitzes 14. Zum Liegen wird die Rückenlehne 20 abgenommen, so dass der ganze Sitz 14 nutzbar ist. Zusätzlich kann der Sitz 14 nach vorn verschiebbar auf dem Gestell 12 des Sofas 10 angebracht sein, so dass er zum Liegen nicht von der Ablage 16 überdeckt wird (nicht dargestellt). Die Rückenlehne 20 lässt sich in Längsrichtung der Ablage 16, d. h. in Richtung einer Breite des Sofas 10 verschieben bzw. an anderen Stellen auf die Ablage 16 stecken.

## Patentansprüche

1. Sofa, mit einem Sitz und mit einer Rückenlehne, **dadurch gekennzeichnet, dass** die Rückenlehne (20) lösbar am Sofa (10) befestigt ist und dass die Rückenlehne (20) in befestigtem Zustand einen Teil einer Tiefe des Sitzes (14) überdeckt.

2. Sofa nach Anspruch 1, **dadurch gekennzeichnet, dass** das Sofa (10) eine Steckverbindung (23) für die Rückenlehne (20) aufweist.

3. Sofa nach Anspruch 1 oder 2, **dadurch gekennzeichnet, dass** die Rückenlehne (20) eine Klammer (22) aufweist, mit der sie an eine Ablage (16) in einem hinteren Bereich des Sofas (10) gesteckt ist.

4. Sofa nach einem der Ansprüche 1 bis 3, **dadurch gekennzeichnet, dass** die Rückenlehne (20) in Richtung einer Breite des Sofas (10) verschiebbar ist.
